# EUROPÄISCHE PATENTSCHRIFT

(11) **EP 2 324 200 B1**
(45) Veröffentlichungstag und Bekanntmachung des Hinweises auf die Patenterteilung: **18.07.2018**
(21) Anmeldenummer: 09777429.3
(22) Anmeldetag: 24.07.2009
(51) Int. Cl.: E21D 19/04, E21D 11/15

(54) **VERFAHREN UND VORRICHTUNG ZUM AUSKLEIDEN VON TUNNELWÄNDEN BZW. TUNNELDECKEN MIT SCHUTZNETZEN**
METHOD AND APPARATUS FOR LINING TUNNEL WALLS OR CEILINGS WITH PROTECTIVE NETS
PROCÉDÉ ET DISPOSITIF DE REVÊTEMENT DES PAROIS D'UN TUNNEL OU DU PLAFOND D'UN TUNNEL À L'AIDE DE FILETS DE PROTECTION

(30) Priorität: 08.08.2008 AU 2008904072
(43) Veröffentlichungstag der Anmeldung: 25.05.2011
(73) Patentinhaber: Geobrugg AG, 8590 Romanshorn (CH); Rock Engineering (Aust) Pty Ltd., Welshpool, WA 6106 (AU)
(72) Erfinder: BROWN, Shane, Welshpool, WA 6106 (AU)
(74) Vertreter: Daub, Thomas
(86) Internationale Anmeldenummer: PCT/EP2009/005392
(87) Internationale Veröffentlichungsnummer: WO 2010/015339

(56) Entgegenhaltungen:
- DE-A1- 1 924 749
- DE-A1- 2 836 659
- DE-A1-102004 014 873
- DE-C2- 2 945 082
- GB-A- 2 046 823
- US-A- 3 399 927
- US-A- 5 816 750

## Beschreibung

Die Erfindung betrifft ein Verfahren zum Auskleiden von Tunnelwänden bzw. Tunneldecken mit Schutznetzen gemäss dem Oberbegriff des Anspruches 1 sowie eine Vorrichtung zum Durchführen des Verfahrens.

Es ist bekannt, Tunnels, beispielsweise Bergbau-Tunnels, mit Schutznetzen, die vorzugsweise aus Stahldrähten bestehen, auszukleiden. Das bahnförmige Schutznetzmaterial wird von einer Rolle abgewickelt und mittels Ankerbolzen an den Tunnelwänden bzw. Tunneldecke befestigt. In der Regel werden Hebebühnen oder ähnliches verwendet, um das Schutznetzmaterial auszulegen. Die Handhabung der schweren Rolle ist schwierig und die Arbeiter sind etlichen Gefahren ausgesetzt.

Gemäss der Druckschrift DE-A-10 2004 014873 werden Verzugmatten in Form von Mattenrollen in zwei in Streckenlängsrichtung hintereinander liegenden Querebenen umfangsseitig zueinander versetzt bereitgestellt. Anschliessend werden die Verzugmatten parallel zum Vortrieb, sich seitlich überlappend, in Streckenlängsrichtung abgerollt und sogleich am Gebirge justiert. Nach dem vollständigen Abrollen der Verzugmatten werden diese Arbeitsschritte entsprechend der Länge des Vortriebs mit neuen, sich an die bereits verlegten Verzugmatten anschliessenden Verzugmatten sukzessive wiederholt. Die Verzugmatten werden jeweils durch einen Manipulator mit Höhensteuerung sowie Abstandssensoren für eine exakte Verlegung an die jeweilige Position gebracht. Mattenmagazine sollen mit Rückhalte- bzw. Spannautomaten versehen sein und nach der Abwicklung werden neue Mattenrollen in die Mattenmagazine eingelegt, wobei letztere stationär angeordnet sind.

Bei dem Gitter-Auslegesystem gemäss US-A-5,816,750 ist ebenfalls ein stationäres Magazin für die Aufnahme einer aufgerollten Gittermatte vorgesehen. Diese Gittermatte wird aber nur oben bei dem Tunneldurchbruch fixiert und dementsprechend kann diese Gittermatte nur in einer Richtung ausgezogen, und die Verankerungseinrichtung kann die Verankerungsbolzen nur senkrecht nach oben montieren.

In der Druckschrift DE-A-28 36 659 wird sogenanntes Verzugsmaterial an eine Streckenwand befestigt, indem eine Rolle an einer Hilfsvorrichtung gehalten ist und abgewickelt wird. Die Hilfsvorrichtung ihrerseits ist an dem Sprenglochausleger befestigt. Die Rolle ist aber nur als Hilfsvorrichtung bei dem Sprenglochausleger befestigt. Das Verzugsmaterial wird dann abgerollt und hängt dann frei, wo es dann mittels dieser Ankerbohrlafette an die Wand befestigt wird.

In der Druckschrift US 3 399 927 ist ein Verfahren und eine Apparatur zur Sicherung einer Decke einer Untergrundmine offenbart. Dabei wird eine Matte von der Apparatur ausgerollt und an jener Decke befestigt. Die die aufgerollte Matten aufnehmende Spindel kann einzig in eine axiale Richtung wegbewegt werden. Der vorliegenden Erfindung liegt die Aufgabe zugrunde, ein Verfahren der eingangs genannten Art vorzuschlagen und eine Vorrichtung zum Durchführen des Verfahrens zu schaffen, mit welchen der Arbeitsvorgang wesentlich vereinfacht und beschleunigt und die Sicherheit der die Arbeit ausführenden Personen erhöht wird.

Diese Aufgabe wird erfindungsgemäss durch ein Verfahren nach Anspruch 1 sowie durch eine Vorrichtung mit den Merkmalen des Anspruches 7 gelöst.

Bevorzugte Weitergestaltungen des erfindungsgemässen Verfahrens sowie der erfindungsgemässen Vorrichtung bilden den Gegenstand der abhängigen Ansprüche,

Das erfindungsgemässe Verfahren zum Auskleiden von Tunnelwänden bzw. Tunneldecken mit Schutznetzen und die erfindungsgemässe Vorrichtung zum Durchführen des Verfahrens erlauben eine einfache und dennoch präzise Handhabung der schweren Schutznetzmaterial-Rollen sowie eine maschinelle Durchführung des Abwickeln- und Befestigungsprozesses, die beispielsweise von einem Basisgerät, zum Beispiel ein herkömmlicher Bohrjumbo, gesteuert werden kann, so dass die diese Prozesse durchführenden Personen keiner unmittelbaren Gefahr ausgesetzt werden und die Sicherheit wesentlich verbessert wird.

Die Erfindung wird nachfolgend anhand der Zeichnung näher erläutert. Es zeigen:
- Fig. 1: in perspektivischer Darstellung ein Basisgerät zum Auskleiden von Tunnelwänden bzw. Tunneldecken mit Schutznetzen, ausgerüstet mit einer Vorrichtung zum Abwickeln des Schutznetzmaterials von einer Rolle sowie mit einer Verankerungsvorrichtung;
- Fig. 2: die Vorrichtung zum Abwickeln des Schutznetzmaterials in Frontansicht;
- Fig. 3: die Vorrichtung nach Fig. 2 in Seitenansicht;
- Fig. 4: eine Klemmvorrichtung als Teil der Vorrichtung nach Fig. 2 in einer Schliessstellung; und
- Fig. 5: einen Teil der Klemmvorrichtung nach Fig. 4 in einer Öffnungsstellung.

Fig.1 zeigt ein erfindungsgemässes Basisgerät 1 zum Auskleiden von Tunnelwänden bzw. Tunneldecken mit Schutznetzen. Am Basisgerät 1 ist ein beweglicher, teleskopischen Arm 2 mit einem Ende angebracht, der am anderen Ende eine Vorrichtung 10 zum Abwickeln des bahnförmigen Schutznetzmaterials 8 von einer Rolle 7 trägt. Die Vorrichtung 10, die weiter unten anhand von Fig. 2 bis 5 näher beschrieben wird, kann mittels des Armes 2 in Schritten entlang der Tunnelwände bzw. Tunneldecke bewegt werden, wobei die Rolle 7 im wesentlichen parallel zu den Tunnelwänden bzw. Tunneldecke und quer zur Bewegungsrichtung des Armes 2 gehalten wird. Das im jeweiligen Schritt abgewickelte Schutznetzmaterial 8 wird mittels einer Verankerungsvorrichtung 4 an der Tunnelwand oder an der Tunneldecke befestigt, die von einem weiteren beweglichen, teleskopischen Arm 3 des Basisgerätes 1 getragen wird.

So kann beispielsweise zuerst eine erste Seitenwand des Tunnels bis zur Hälfte ihrer Höhe mit dem bahnförmigen Schutznetzmaterial 8 abgedeckt und entsprechende Ankerbolzen mittels der Verankerungsvorrichtung 4 eingeschlagen werden, wonach die Vorrichtung 10 vom Arm 2 nach oben angehoben wird und ein weiterer Abschnitt des abgewickelten Schutznetzmaterials 8 gespannt und sodann befestigt wird. Der Vorgang wird fortgesetzt, bis auch die Tunneldecke und die andere Seitenwand mit dem Schutznetzmaterial 8 abgedeckt sind.

Das Basisgerät 1 wird dann im Tunnel entsprechend der Bahnbreite des Schutznetzmaterials 8 in Längsrichtung des Tunnels verstellt, um einen weiteren Tunnelabschnitt abzudecken. Mit Vorteil ist das Basisgerät 1 mit entsprechenden Fahrgestell ausgestattet.

Im folgenden wird nun die Vorrichtung 10 zum Abwickeln des bahnförmigen Schutznetzmaterials 8 von der Rolle 7 beschrieben. Das bahnförmige Schutznetzmaterial 8 ist auf einem Rohr 6 zur Rolle 7 aufgewickelt. Das Rohr 6 mit der Rolle 7 wird in einer Halterung 11 drehbar um eine Drehachse A gehalten. Die Halterung 11 umfasst gemäss Fig. 2 eine Basis 14 (mit einer oberen Seite 12 und einer unteren Seite 13 sowie allenfalls mit seitlichen, schräg nach oben gerichteten Seitenbereichen 15) und zwei von dieser abstehende Tragarme 20, deren freie Enden mit Mitteln zum Festhalten von Endteilen 31 einer die Drehachse A bildenden und das Rohr 6 hindurchragenden Achse 30 versehen sind. Beim in Fig. 3 bis 5 dargestellten Ausführungsbeispiel sind diese Mittel durch je ein Paar von aus einer Öffnungsstellung in eine Schliessstellung verstellbaren Klemmbacken 22 gebildet. Der Achse 30 sind seitliche Führungsplatten 33 zugeordnet, die mit den Klemmvorrichtungen zusammenwirken und behilflich sind, die Achse 30 in den Klemmbacken 22 festzuhalten.

Die Klemmbacken 22 sind jeweils mit einem ersten Ende 52 an einem Hohlkörper 21 des jeweiligen Tragarmes 20 schwenkbar angelenkt (Schwenkachse 51) und von einem gemeinsamen, im Hohlkörper 21 angeordneten Linearantrieb drehbeweglich verstellbar. Vorzugsweise ist im Hohlkörper 21 ein Gehäuse 64 mit einer hydraulischen Kolben/Zylindereinheit 63 vorgesehen, über die eine Zahnstange 61 betätigt wird, die über je ein Zahnrad 60 die Verschwenkung der Klemmbacken 22 aus der Öffnungsstellung in die Schliessstellung und umgekehrt bewirkt.

An zweiten Enden 54 der Klemmbacken 22 ist je eine Ausnehmung 53 vorgesehen, zwischen welchen Ausnehmungen 53 die Endteile 31 der Achse 30 in der Schliessstellung der Klemmbacken 22 eingeklemmt werden. Die Ausnehmungen 53 bilden zusammen einen im Querschnitt rautenförmigen oder rechteckigen Raum 56 (Fig. 4).

Jede Klemmbacke 22 weist ausserdem zwischen dem ersten Ende 52 und der Ausnehmung 53 eine Verlängerung bzw. einen Vorsprung 57 auf. Die Vorsprünge 57 erstrecken sich gegenseitig derart, dass in der Öffnungsstellung der Klemmbacken 22 nach Fig. 5 Auflageflächen 58 für die einzuklemmenden Endteile 31 der Achse 30 gebildet werden. Beim Schliessen der Klemmbacken 22 werden die Endteile 31 von den Vorsprüngen 57 in die Ausnehmungen 53 bzw. in den Raum 56 geführt. Die Vorsprünge 57 sind seitlich derart angeordnet, dass sich ihre Distalenden 59 in der Öffnungsstellung der Klemmbacken 22 überlappen (Fig. 5). In der Schliessstellung stimmen die Räume 56 der beiden Klemmbackenpaare derart überein, dass die Achse 30 parallel zur Basis 14 der Halterung 11 gehalten wird. Wie vorstehend erwähnt, findet bei der Verstellung der Klemmbacken 22 aus der Öffnungsstellung in die Schliessstellung eine Selbstzentrierung bzw. Selbstpositionierung der Achse 30 statt.

Die erfindungsgemässe Vorrichtung 10 zum Abwickeln des bahnförmigen Schutznetzmaterials 8 ist ferner mit Mitteln 40 zur Steuerung der Drehbewegung der Rolle 7 um die Drehachse A bzw. um die ortsfest gehaltene Achse 30 versehen.

Beim in Fig. 2 dargestellten Ausführungsbeispiel umfassen diese Mittel 40 eine an der Rollenoberfläche 79 angreifende Anpressrolle 41, welche mit einem Antriebsmotor 42 (vorzugsweise hydraulisch) wirkverbunden ist. Die Rotationsachse der Anpressrolle 41, bei der es sich auch z.B. um einen Pneureifen oder ein Zahnrad handeln könnte, ist parallel zur Achse 30 angeordnet. Der Antriebsmotor 42 mit der Anpressrolle 41 ist auf einer Plattform 43 platziert, die auf der Basis 14 der Halterung 11 zum Festhalten der Achse 30 verstellbar angeordnet ist. Zur Verstellung der Plattform 43 und somit zur Verstellung der Anpressrolle 41 radial zur Rolle 7 ist mindestens eine vorzugsweise hydraulische Kolben/Zylindereinheit vorgesehen, die in einem Gehäuse 44 untergebracht ist. Ein weiteres Gehäuse 46 beinhaltet verschiedene Arbeits- und Sicherheitskomponenten für diese Kolben/Zylindereinheiten und den hydraulischen Antriebsmotor 42.

Die Anpressrolle 41 kann durch die Verstellung der Plattform 43 mit ihrer äusseren Umfangsfläche 45 in Kontakt mit der Rollenoberfläche 79 gebracht werden, und zwar mit Vorteil im mittleren Bereich der Rolle 7. Die Anpressrolle 41 wird drehbeweglich angetrieben, um gesteuertes Abwickeln des Schutznetzmaterials 8 zu bewirken, oder die Rotation der Anpressrolle 41 wird gestoppt, um ein Abwickeln zu verhindern. Beim Abwickeln vermindert sich der Rollendurchmesser und die Anpressrolle wird über die Kolben/Zylindereinheiten automatisch verstellt, um stets im Kontakt mit der Rollenoberfläche 79 zu bleiben. Die Anpressrolle 41 bzw. die gesamten Mittel 40 zur Steuerung der Drehbewegung der Rolle 7 können also - je nach Bedarf - sowohl zum gesteuerten Abwickeln des Schutznetzmaterials 8 als auch als auf die Rolle 7 einwirkende Bremse eingesetzt werden.

Statt der Kolben/Zylindereinheiten könnten auch andere Mittel, beispielsweise Federelemente, für die automatische Anpressrolle-Verstellung verwendet werden.

Anstelle von Klemmbacken 22 könnten auch andere Mittel zum Festhalten der Achse 30 eingesetzt werden. Anstelle einer Achse 30 könnte auch die Rolle selbst vorzugsweise beidseitig mit koaxialen seitlichen Achsen ausgebildet sein.

Das erfindungsgemässe Verfahren zum Auskleiden von Tunnelwänden bzw. Tunneldecken mit Schutznetzen und die erfindungsgemässe Vorrichtung zum Durchführen des Verfahrens erlauben eine einfache und dennoch präzise Handhabung der schweren Schutznetzmaterial-Rollen sowie eine maschinelle Durchführung des Abwickeln- und Befestigungsprozesses, die beispielsweise von einem Basisgerät gesteuert werden kann, so dass die diese Prozesse durchführenden Personen keiner unmittelbaren Gefahr ausgesetzt werden und die Sicherheit wesentlich verbessert wird.

## Patentansprüche

1. Verfahren zum Auskleiden von Tunnelwänden bzw. Tunneldecken mit Schutznetzen oder ähnlichem, bei welchem bahnförmiges Schutznetzmaterial (8) von einer Rolle (7) abgewickelt wird, wobei
die Rolle (7) an einer Achse (30) angeordnet und zum Abwickeln des Schutznetzmaterials (8) die Drehbewegung der Rolle (7) gesteuert wird, wobei die Rolle (7) maschinell entlang der Tunnelwände bzw. Tunneldecke bewegt wird,
wobei das in einem jeweiligen Schritt abgewickelte Schutznetzmaterial (8) vorzugsweise gespannt und an den Tunnelwänden bzw. Tunneldecke befestigt wird,
**dadurch gekennzeichnet, dass**
die schrittweise Bewegung der Achse (30) mit der Rolle (7) entlang der Tunnelwände bzw. Tunneldecke über einen beweglichen, teleskopischen Arm (2) erfolgt, der mit einem Ende an einem Basisgerät (1) angebracht ist und am anderen Ende die Achse (30) mit der Rolle (7) trägt, wobei die Achse (30) im Wesentlichen parallel zu den Tunnelwänden bzw. Tunneldecke und quer zur Bewegungsrichtung des beweglichen Armes (2) gehalten wird,
wobei das im jeweiligen Schritt abgewickelte Schutznetzmaterial (8) mittels einer Verankerungsvorrichtung (4) befestigt wird, die von einem weiteren, dem Basisgerät (1) zugeordneten, beweglichen und teleskopisch ausgebildeten Arm (3) getragen wird.

2. Verfahren nach Anspruch 1, **dadurch gekennzeichnet, dass** die Drehbewegung der Rolle (7) über eine an der Rollenoberfläche (79) angreifende Anpressrolle (41) gesteuert wird, wobei die Anpressrolle (41) gesteuert drehbeweglich angetrieben und radial zur Rolle (7) verstellt wird.

3. Verfahren nach Anspruch 1, **dadurch gekennzeichnet, dass** das Basisgerät (1) im Tunnel entsprechend der Bahnbreite des Schutznetzmaterials (8) schrittweise in Längsrichtung des Tunnels verstellt wird.

4. Vorrichtung zum Durchführen des Verfahrens nach Anspruch 1, mit einer Halterung (11) zum Festhalten einer Achse (30), gegenüber der eine Rolle (7) mit bahnförmigen Schutznetzmaterial (8) drehbar angeordnet ist, mit Mittel (40) zur Steuerung der Drehbewegung der Rolle (7) um die Achse (30) sowie mit Mittel zur schrittweisen Bewegung der die Achse (30) mit der Rolle (7) aufnehmenden Halterung (11) entlang der Tunnelwände bzw. Tunneldecke,
**dadurch gekennzeichnet, dass**
die Mittel zur schrittweisen Bewegung der die Achse (30) mit der Rolle (7) aufnehmenden Halterung (11) entlang der Tunnelwände bzw. Tunneldecke durch einen beweglichen, teleskopischen Arm (2) gebildet sind, der mit einem Ende an einem Basisgerät (1) angebracht und am anderen Ende die Achse (30) mit der Rolle (7) trägt, wobei die Achse (30) im Wesentlichen parallel zu den Tunnelwänden bzw. Tunneldecke und quer zur Bewegungsrichtung des beweglichen Armes (2) verläuft, wobei am Basisgerät (1) ein weiterer beweglicher, teleskopischer Arm (3) mit einem eine Verankerungsvorrichtung (4) zum Anbringen von Ankerbolzen oder dergleichen bzw. zur Befestigung des abgewickelten Schutznetzmaterials (8) trägt.

5. Vorrichtung nach Anspruch 4, **dadurch gekennzeichnet, dass** die Halterung (11) eine Basis (14) und zwei von dieser abstehende Tragarme (20) aufweist, deren freien Enden mit Mitteln zum Aufnehmen und Festhalten von Endteilen (31) der Achse (30) ausgestattet sind.

6. Vorrichtung nach Anspruch 5, **dadurch gekennzeichnet, dass** die an freien Enden der Tragarme (20) angeordneten Mittel zum Aufnehmen und Festhalten von Endteilen (31) der Achse (30) durch je ein Paar von aus einer Öffnungsstellung in eine Schliessstellung verstellbaren Klemmbacken (22) gebildet sind.

7. Vorrichtung nach Anspruch 6, **dadurch gekennzeichnet, dass** die Klemmbacken (22) jeweils mit einem ersten Ende (52) an einem Hohlkörper (21) des jeweiligen Tragarmes (20) schwenkbar angelenkt und von einem gemeinsamen, im Hohlkörper (21) angeordneten Linearantrieb (63, 61) drehbeweglich verstellbar sind, wobei an zweiten Enden (54) der Klemmbacken (22) je eine Ausnehmung (53) vorgesehen ist, zwischen welchen Ausnehmungen (53) die Endteile (31) der Achse (30) in der Schliessstellung der Klemmbacken (22) einklemmbar sind.

8. Vorrichtung nach Anspruch 7, **dadurch gekennzeichnet, dass** die Klemmbacken (22) jeweils zwischen den beiden Enden (52, 54) mit je einem Vorsprung (57) versehen sind, wobei die sich seitlich überlappenden Vorsprünge (57) des jeweiligen Klemmbacken-Paares in der Öffnungsstellung der Klemmbacken (22) Auflageflächen (58) für die einzuklemmenden Endteile (31) der Achse (30) bilden.

9. Vorrichtung nach einem der Ansprüche 4 bis 8, **dadurch gekennzeichnet, dass** die Mittel (40) zur Steuerung der Drehbewegung der Rolle (7) um die Achse (30) durch eine an der Rollenoberfläche (79) angreifende Anpressrolle (41) gebildet sind, welche Anpressrolle (41) mit einem Antriebsmotor (42) wirkverbunden und radial zur Rolle (7) verstellbar ist.

10. Vorrichtung nach Anspruch 9, **dadurch gekennzeichnet, dass** der Antriebsmotor (42) mit der Anpressrolle (41) auf einer Plattform (43) platziert ist, die auf der Basis (14) der Halterung (11) zum Festhalten der Achse (30) verstellbar angeordnet ist, wobei zur Verstellung der Plattform (43) und somit zur Verstellung der Anpressrolle (41) radial zur Rolle (7) mindestens eine Kolben/Zylindereinheit vorgesehen ist.

11. Vorrichtung nach Anspruch 4, **dadurch gekennzeichnet, dass** mit der Verankerungsvorrichtung (4) vor der Befestigung des abgewickelten Schutznetzmaterials (8) das letztere verspannbar ist.

## Claims

1. A method for lining tunnel walls or tunnel ceilings with protective nets or similar, wherein sheet-shaped protective net material (8) is unwound from a reel (7), wherein
the reel (7) is arranged on a shaft (30), and in order to unwind the protective net material (8) the rotational movement of the reel (7) is controlled, the reel (7) being moved mechanically along the tunnel walls or ceiling,
wherein the protective net material (8) unwound in a respective step is preferably tensioned and fastened to the tunnel walls or tunnel ceiling,
**characterised in that**
the step by step movement of the shaft (30) with the reel (7) along the tunnel walls or tunnel ceiling is implemented by means of a moveable, telescopic arm (2) which is attached by one end to a main unit (1) and at the other end bears the shaft (30) with the reel (7), the shaft being held substantially parallel to the tunnel walls or tunnel ceiling and transversely to the direction of movement of the moveable arm (2),
wherein the protective net material (8) unwound in the respective step is fastened by means of an anchoring device (4) which is borne by a further moveable and telescopically designed arm (3) assigned to the main unit (1).

2. The method according to Claim 1, **characterised in that** the rotational movement of the reel (7) is controlled by a pressure roller (41) contacting the reel surface (79), the pressure roller (41) being driven in a rotationally movable and controlled fashion and moved radially to the reel (7).

3. The method according to Claim 1, **characterised in that** the main unit (1) is moved step by step within the tunnel in the longitudinal direction of the tunnel depending upon the sheet width of the protective net material (8).

4. An apparatus for implementing the method according to Claim 1, with a holder (11) for securing a shaft (30) in relation to which a reel (7) with the sheet-shaped protective net material (8) is disposed rotatably, with means (40) for controlling the rotational movement of the reel (7) about the shaft (30) and with means for moving, step by step, the holder (11) accommodating the shaft (30) with the reel (7) along the tunnel walls or tunnel ceiling,
**characterised in that**
the means for the step by step movement of the holder (11) accommodating the shaft (30) with the reel (7) along the tunnel walls or tunnel ceiling are formed by a moveable, telescopic arm (2) which is attached by one end to a main unit (1) and at the other end bears the shaft (30) with the reel (7), the shaft (30) extending substantially parallel to the tunnel walls or tunnel ceiling and transversely to the direction of movement of the moveable arm (2),
wherein the main unit (1) bears a further moveable, telescopic arm (3) with an anchoring device (4) for attaching tie bolts or similar or for fastening the unwound protective net material (8).

5. The apparatus according to Claim 4, **characterised in that** the holder (11) has a base (14) and two carrying arms (20) sticking out from the latter, the free ends of which are equipped with means for accommodating and securing end parts (31) of the shaft (30).

6. The apparatus according to Claim 5, **characterised in that** the means disposed at free ends of the carrying arms (20) for accommodating and securing end parts (31) of the shaft (30) are formed respectively by a pair of clamping jaws (22) moveable from an open position into a closed position.

7. The apparatus according to Claim 6, **characterised in that** the clamping jaws (22) are respectively hinged pivotably with a first end (52) on a hollow body (21) of the respective carrying arm (20) and can be moved rotatably by a common linear drive (63, 61) disposed in the hollow body (21), at second ends (54) of the clamping jaws (22) a recess (53) respectively being provided between which recesses (53) the end parts (31) of the shaft (30) can be clamped in the closed position of the clamping jaws (22).

8. The apparatus according to Claim 7, **characterised in that** the clamping jaws (22) are respectively provided between the two ends (52, 54) with a respective projection (57), the sidewise overlapping projections (57) of the respective pair of clamping jaws (22) forming in the open position of the clamping jaws (22) bearing surfaces (58) for the end parts (31) of the shaft (30) to be clamped.

9. The apparatus according to any of Claims 4 to 8, **characterised in that** the means (40) for controlling the rotational movement of the reel (7) about the shaft (30) are formed by a pressure roller (41) contacting the reel surface (79), said pressure roller (41) being operatively connected to a drive motor (42) and being moveable radially to the reel (7).

10. The apparatus according to Claim 9, **characterised in that** the drive motor (42) is placed with the pressure roller (41) on a platform (43) which is disposed moveably on the base (14) of the holder (11) in order to secure the shaft (30), in order to move the platform (43) and so to move the pressure roller (41) radially to the reel (7) at least one piston/cylinder unit being provided.

11. The apparatus according to Claim 4, **characterised in that** the unwound protective net material (7) can be tensioned with the anchoring device (4) before fastening.

## Revendications

1. Procédé de revêtement des parois d'un tunnel ou des plafonds d'un tunnel à l'aide des filets protectifs ou quelque chose similaire, dans lequel un matériau protectif réticulé en forme de feuille (8) est déroulé d'un rouleau (7),
le rouleau (7) étant disposé sur un axe (30) et le mouvement rotatif du rouleau (7) étant contrôlé pour le déroulement du matériau protectif réticulé (8), le rouleau (7) étant mû le long des parois respectivement du plafond du tunnel machinalement, le matériau protectif réticulé (8) déroulé dans une étape respective étant préférablement tendu et fixé à les parois respectivement au plafond du tunnel, **caractérisé en ce que**
le mouvement graduel de l'axe (30), avec le rouleau (7), le long des parois respectivement du plafond du tunnel, est effectué via un bras télescopique mobile (2), lequel est monté à un appareil de base (1) avec une extrémité et supporte, à l'autre extrémité, l'axe (30) avec le rouleau (7), l'axe (30) étant retenu sensiblement en parallèle à les parois respectivement au plafond du tunnel et transversalement à la direction de mouvement du bras mobile (2),
le matériau protectif réticulé (8) déroulé dans une étape respective étant fixé par le biais d'un dispositif d'ancrage (4), lequel est supporté par un bras télescopique mobile de plus (3) alloué à l'appareil de base (1).

2. Procédé selon la revendication 1, **caractérisé en ce que** le mouvement rotatif du rouleau (7) est contrôlé via un rouleau de serrage (41) contactant la superficie du rouleau (79), le rouleau de serrage (41) étant entraîné de manière rotatif-mobile et contrôlée et étant ajusté radialement au rouleau (7).

3. Procédé selon la revendication 1, **caractérisé en ce que** l'appareil de base (1) est ajusté dans le tunnel graduellement dans la direction longitudinale du tunnel, de manière correspondante à la largeur de feuille du matériau protectif réticulé (8).

4. Dispositif pour exécuter le procédé selon la revendication 1,
comprenant un support (11) pour retenir un axe (30), envers duquel support (11) un rouleau (7) avec de matériau protectif réticulé implémenté en forme de feuille (8) est rotativement disposé,
comprenant des moyens (40) pour contrôler le mouvement rotatif du rouleau (7) autour de l'axe (30)
et comprenant des moyens pour graduellement mouvoir le support (11) recevant l'axe (30) avec le rouleau (7) le long des parois respectivement le plafond du tunnel,
**caractérisé en ce que**
les moyens pour graduellement mouvoir le support (11) recevant l'axe (30) avec le rouleau (7) le long des parois respectivement le plafond du tunnel sont implémentés par un bras télescopique mobile (2), lequel est monté, avec une extrémité, à un appareil de base (1) et supporte, à l'autre extrémité, l'axe (30) avec le rouleau (7),
l'axe (30) s'étendant sensiblement en parallèle à les parois respectivement au plafond du tunnel et transversalement à la direction de mouvement du bras mobile (2),
un bras télescopique mobile de plus (3) étant disposé à l'appareil de base (1) et supportant un dispositif d'ancrage (4) pour monter des boulons d'ancrage ou quelque chose similaire, respectivement pour fixer le matériau protectif réticulé (8) déroulé.

5. Dispositif selon la revendication 4, **caractérisé en ce que** le support (11) comporte une base (14) et deux bras porteurs (20), lesquels projettent de celle-là et les extrémités libres desquels sont équipées des moyens pour recevoir et retenir des pièces terminales (31) de l'axe (30).

6. Dispositif selon la revendication 5, **caractérisé en ce que** les moyens disposés à des extrémités libres des bras porteurs (20) et prévus à recevoir et retenir des pièces terminales (31) de l'axe (30) sont réalisés par
respectivement une paire de mâchoires de serrage (22), lesquelles sont ajustables d'une position d'ouverture dans une position de fermeture.

7. Dispositif selon la revendication 6, **caractérisé en ce que** les mâchoires de serrage (22) sont respectivement articulées pivotablement, avec une première extrémité (52), à un corps creux (21) du bras porteur (20) respective, et sont ajustables de façon rotative-mobile par un entraînement linéaire conjoint (63, 61) disposé dans le corps creux (21),
respectivement une échancrure (53) étant configurée à deuxièmes extrémités (54) des mâchoires de serrage (22), les pièces terminales (31) de l'axe (30) étant serrables entre lesdites échancrures (53) dans la position de fermeture des mâchoires de serrage (22).

8. Dispositif selon la revendication 7, **caractérisé en ce que** les mâchoires de serrage (22) comportent respectivement une saillie (57) entres les deux extrémités (52, 54), les saillies (57) chevauchant latéralement de la paire respective des mâchoires de serrage (22) formant, dans la position d'ouverture des mâchoires de serrage (22), des surfaces à support (58) pour les pièces terminales (31) de l'axe (30) qui sont à serrer.

9. Dispositif selon l'une quelconque des revendications 4 à 8, **caractérisé en ce que** les moyens (40) pour contrôler le mouvement rotatif du rouleau (7) autour de l'axe (30) sont réalisés comme rouleau de serrage (41) contactant la superficie de rouleau (79), ledit rouleau de serrage (41) étant opérationnellement raccordé à un moteur d'entraînement (42) et étant ajustable radialement au rouleau (7).

10. Dispositif selon la revendication 9, **caractérisé en ce que** le moteur d'entraînement (42) avec le rouleau de serrage (41) et mis en place sur une plate-forme (43) disposé de façon ajustable sur la base (14) du support (11) pour retenir l'axe (30),
au moins une unité de piston/cylindre étant configurée pour un ajustement de la plate-forme (43) et ainsi pour un ajustement du rouleau de serrage (41) radialement au rouleau (7).

11. Dispositif selon la revendication 4, **caractérisé en ce que** le matériau protectif réticulé (8) déroulé peut être tendu avec le dispositif d'ancrage (4) avant de la fixation du matériau protectif réticulé (8) déroulé.
